# EUROPÄISCHE PATENTANMELDUNG

(11) **EP 1 239 128 A1**
(43) Veröffentlichungstag der Anmeldung: **11.09.2002**
(21) Anmeldenummer: 02003434.4
(22) Anmeldetag: 14.02.2002
(51) Int. Cl.: F01N 7/14, F01N 7/18

(54) **Kraftfahrzeug-Schalldämpfer**

(30) Priorität: 17.02.2001 DE 10107040
(71) Anmelder: ZEUNA-STÄRKER GMBH & CO KG, D-86154 Augsburg (DE)
(72) Erfinder: Ilnseher, Peter, 86391 Stadtbergen (DE)
(74) Vertreter: Grättinger & Partner (GbR)

(57) **Zusammenfassung**

Ein Schalldämpfer für die Abgasanlage eines verbrennungsmotorisch angetriebenen Kraftfahrzeugs umfaßt ein Gehäuse mit einem aus einem zweilagigen Blech gefertigten Mantel (1). Zwischen dem Innenblech (8) und dem Außenblech (7) des Mantels (1) besteht ein durch Abstandshalter definierter Luftringspalt (12). In dem Innenblech (8) oder in dem Außenblech (7) ist mindestens ein Entlüftungsloch (13) vorgesehen.

## Beschreibung

Die vorliegende Erfindung betrifft einen Schalldämpfer für die Abgasanlage eines verbrennungsmotorisch angetriebenen Kraftfahrzeugs, umfassend ein Gehäuse mit einem aus einem zweilagigen Blech gefertigten Mantel.

Die Gehäusemäntel von modernen Kraftfahrzeugschalldämpfern werden vielfach aus einem zweilagigen Blech hergestellt, dessen einzelne Lagen aus unterschiedlichem Material bestehen. Während die äußere, für die mechanische Festigkeit ausgelegte Lage zumeist aus einem Baustahl besteht, wird zur Herstellung der Innenlage, die dem stark korrosiven Abgas-Kondensat ausgesetzt ist, Edelstahl verwendet. Trotz des mit dem zweilagigen Aufbau des Gehäusemantels verbundenen Aufwands ist eine solche Bauweise noch immer kostengünstiger als die Herstellung eines funktionsgleichen Schalldämpfers mit einem einlagigen, aus Edelstahl bestehenden Gehäusemantel. Dies hängt mit den extremen Preisunterschieden für Edelstahl einerseits und Baustahl andererseits zusammen.

Ein bei bekannten Kraftfahrzeugschalldämpfern mit einem aus einem zweilagigen Blech gefertigten Mantel immer wieder zu beobachtendes Problem ist die Verformung des (relativ dünnwandigen) Innenblechs in das Innere des Schalldämpfers hinein kurzfristig nach der Inbetriebnahme des Kraftfahrzeugs.

Hieraus leitet sich die der vorliegenden Erfindung zugrundeliegende Aufgabenstellung ab, die darin besteht, einen Schalldämpfer der eingangs angegebenen Art zu schaffen, bei dem auch bei einer besonders dünnwandigen Ausführung des Innenblechs dieses seine ursprüngliche Form im Betrieb des Kraftfahrzeugs zuverlässig beibehält.

Gelöst wird diese Aufgabe gemäß der vorliegenden Erfindung dadurch, daß zwischen dem Innenblech und dem Außenblech des Mantels ein durch Abstandshalter definierter Luftringspalt besteht, wobei in dem Innenblech oder in dem Außenblech mindestens ein Entlüftungsloch vorgesehen ist. Von besonderer Bedeutung für den erfindungsgemäßen Schalldämpfer ist somit, daß das Innenblech und das Außenblech des Gehäusemantels über geeignete Abstandshalter großflächig auf einem solchen Abstand zueinander gehalten werden, daß ein zumindest im wesentlichen in Umfangsrichtung durchgehender, ununterbrochener Luftringspalt zwischen den beiden Lagen des Mantels entsteht, welcher über mindestens ein in dem Innenblech oder aber dem Außenblech angeordnetes Entlüftungsloch zum Inneren des Schalldämpfers bzw. in die Umgebung belüftet ist. Die erfindungsgemäß vorgesehenen Abstandshalter sorgen somit insbesondere auch in Bereichen starker Krümmung, wie sie bei typischen ovalen Schalldämpfern vorkommen, für die Möglichkeit eines Gasaustausches zwischen den beiden Blechen. Dies ist ein bedeutender Aspekt des erfindungsgemäßen Schalldämpfers gegenüber bekannten Schalldämpfern mit einem aus einem zweilagigen Blech gefertigten Gehäusemantel. Bei letzteren war insbesondere bei einem ovalen Querschnitt durch die besonders feste Anlage des Innenblechs an dem Außenblech in den Bereichen starker Krümmung der untere Bereich jedenfalls dann, wenn in diesem Bereich weder im Innenblech noch im Außenblech ein Entlüftungsloch vorgesehen war, hermetisch abgekapselt.

Dies wird verantwortlich gemacht dafür, daß es nach Inbetriebnahme des Schalldämpfers aufgrund der hohen Betriebstemperaturen zu einer Verdampfung zwischen den beiden Lagen eingeschlossener Rückstände aus dem Fertigungsprozeß (Öl, Wasser, Emulsionen oder dergleichen) und infolge hiervon zu einer starken Druckentwicklung mit der weiter oben beschriebenen Konsequenz der Verformung des Innenblechs in das Innere des Schalldämpfers hinein kam. Die Anordnung von Entlüftungslöchern in der unteren Hälfte des Schalldämpfers hätte indessen zu anderen gravierenden Problemen geführt, indem - bei Anordnung des mindestens einen Entlüftungsloches in dem Innenblech - stark korrosives Kondensat an das nicht korrosionsfeste Außenblech gelangt wäre bzw. - bei Anordnung des mindestens einen Entlüftungslochs im Außenblech - salzhaltiges Spritzwasser durch das betreffende Entlüftungsloch zwischen das Innenblech und das Außenblech gelangt wäre und dort, begünstigt durch die hohen Temperaturen, zu schnell voranschreitenden Korrosionsschäden geführt hätte.

In Anwendung der vorliegenden Erfindung kann indessen das mindestens eine in dem Innenblech oder aber in dem Außenblech vorgesehene Entlüftungsloch insbesondere im Hinblick auf die Salzwasser- und Kondensatproblematik optimiert angeordnet werden. Konkret heißt dies, daß bei geeigneter Ausführung des Schalldämpfers durch den erfindungsgemäß vorgesehenen, durch die Abstandshalter gewährleisteten Luftringspalt bereits ein einziges in dem Innenblech oder aber in dem Außenblech angeordnetes Entlüftungsloch ausreichend ist, um Gase, die an beliebiger Stelle zwischen den beiden Blechen durch verdampfende Fertigungsrückstände entstehen, abzuführen. Jenes Entlüftungsloch kann dabei, sofern es in dem Außenblech vorgesehen wird, an einer spritzwassergeschützen Position angeordnet sein; und wird jenes Entlüftungsloch im Innenblech vorgesehen, so kann es im Bereich der oberen Hälfte des Schalldämpfers angeordnet werden, so daß das Eindringen von Kondensat durch jenes Entlüftungsloch zwischen das Innenblech und das Außenblech ausgeschlossen ist. Auch wirkt sich der Umstand, daß in Anwendung der vorliegenden Erfindung im allgemeinen ein einziges Entlüftungsloch ausreicht, um den gesamten Zwischenraum zwischen dem Innenblech und dem Außenblech zu belüften, vorteilhaft dahingehend aus, daß die Fläche, durch die im Falle der Anordnung des Entlüftungslochs im Außenblech Spritzwasser hindurch zwischen das Innenblech und das Außenblech gelangen kann, minimal ist.

Die erfindungsgemäß vorgesehenen, den Luftringspalt definierenden Abstandshalter können gemäß einer bevorzugten Weiterbildung der vorliegenden Erfindung in Form einer Oberflächenstruktur des Innenblechs ausgeführt sein. Dies ist zwar besonders günstig, hingegen keineswegs zwingend. So kommt beispielsweise auch die Ausführung der Abstandshalter in Form einer Oberflächenstruktur des Außenblechs in Betracht. Auch können sowohl das Innenblech wie das Außenblech zur Herstellung entsprechender Abstandshalter eine geeignete Oberflächenstruktur aufweisen. Eine weitere Möglichkeit der Realisierung der erfindungsgemäß vorgesehenen Abstandshalter besteht darin, zwischen das Innenblech und das Außenblech eine entsprechend strukturierte Zwischenlage einzufügen, beispielsweise in Form eines Drahtgeflechts. All diese weiteren Möglichkeiten ändern indessen nichts daran, daß sich unter Herstellungsgesichtspunkten die Ausführung der Abstandshalter in Form einer Oberflächenstruktur des Innenblechs als besonders günstig erweist.

Besonders vorteilhaft ist es dabei, wenn die Oberflächenstruktur punktuelle Erhöhungen des Innenblechs bzw. des Außenblechs umfaßt. Dies gewährleistet vergleichsweise große Kanäle zwischen den Berührungspunkten des Innenblechs und des Außenblechs, durch die hindurch verdampfende Reststoffe zu dem Entlüftungsloch gelangen und durch dieses entweichen können. Die Höhe der vorstehend angegebenen Erhöhungen beträgt besonders bevorzugt zwischen dem 0,5-fachen und dem zweifachen Wert der Dicke des betreffenden Blechs. Dabei sind die Erhöhungen besonders bevorzugt gleichmäßig über das betreffende Blech verteilt. Ihre Ausdehnung ist so gewählt, daß sie besonders bevorzugt zwischen 2 % und 20 % der Oberfläche des betreffenden Blechs ausmachen.

Mit besonders großem Vorteil läßt sich die vorliegende Erfindung realisieren bei einem solchen Schalldämpfer der gattungsgemäßen Art, dessen Mantel aus einem ebenen zweilagigen Blechzuschnitt gewickelt ist. Gegenüber Schalldämpfern in Halbschalenbauweise kommt hier der Vorteil der vollumfänglichen Verbindung des Bereichs zwischen den beiden Blechen durch den durchgehenden Luftringspalt besonders zum Tragen.

Es versteht sich, daß über die Länge des Schalldämpfers mehrere der vorstehend erläuterten Luftringspalte angeordnet sein können, die nicht notwendigerweise miteinander in Verbindung stehen müssen. In diesem Falle wäre jeder der isolierten Luftringspalte über ein eigenes Belüftungsloch zu belüften.

Im folgenden wird die vorliegende Erfindung anhand eines in der Zeichnung veranschaulichten bevorzugten Ausführungsbeispiels näher erläutert. Dabei zeigt
- Fig. 1: einen schematischen Querschnitt durch einen Abgasschalldämpfer nach der vorliegenden Erfindung,
- Fig. 2: einen schematischen Längsschnitt durch den Abgasschalldämpfer nach Figur 1 und
- Fig. 3: eine Draufsicht auf das Innenblech des Gehäuses des Schalldämpfers nach den Figuren 1 und 2.

Der in der Zeichnung veranschaulichte Schalldämpfer umfaßt ein Gehäuse mit einem Mantel 1 und zwei endseitig angeordneten Abschlußböden 2. Der Innenraum 3 des Schalldämpfers ist durch zwei Trennböden 4 in insgesamt drei Funktionskammern unterteilt. In die mittlere Funktionskammer münden dabei ein den zuströmseitigen Abschlußboden und den benachbarten Trennboden durchsetzendes Abgaszuströmrohr 5 und ein den abströmseitigen Abschlußboden und dem benachbarten Trennboden durchsetzendes Abgasabströmrohr 6.

Der Schalldämpfer weist einen ovalen Querschnitt auf. Der Mantel 1 des Gehäuses ist aus einem ebenen, zweilagigen Blechzuschnitt gewickelt. Das Außenblech 7 ist relativ dickwandig ausgeführt; es besteht aus Baustahl. Demgegenüber ist das Innenblech 8 relativ dünnwandig ausgeführt; es besteht aus Edelstahl.

Das Innenblech 8 weist eine Oberflächenstruktur in Form von gleichmäßig über das Blech verteilt angeordneten punktförmigen Noppen 9 auf. Jene Noppen 9, die sich etwa um die Stärke des Innenblechs 8 nach außen gegenüber dem übrigen Innenblech 10 erheben, bilden Abstandshalter 11, durch welche das Innenblech 8 und das Außenblech 7 zur Bildung eines Luftringspalts 12 auf einen definierten Abstand zueinander gebracht werden. Der Luftringspalt 12 umgibt das Innenblech 8 über dessen gesamte Umfangsfläche. Er ist über ein in dem Innenblech 8 vorgesehenes, in dem oberen Scheitelbereich angeordnetes Entlüftungsloch 13 in das Innere 3 des Schalldämpfers hinein entlüftet. Alternativ hierzu käme eine Entlüftung des Luftringspalts 12 in die Umgebung über ein in dem Außenblech 7 angeordnetes Entlüftungsloch in Betracht. Es versteht sich, daß im Bereich der Stirnkanten 14 des Schalldämpfers der Luftringspalt 12 durch geeignete Maßnahmen dicht verschlossen ist, beispielsweise durch Bördelnähte, welche die Abschlußböden 2 und das Außenblech 7 des Gehäusemantels 1 miteinander verbinden.

## Patentansprüche

1. Schalldämpfer für die Abgasanlage eines verbrennungsmotorisch angetriebenen Kraftfahrzeugs, umfassend ein Gehäuse mit einem aus einem zweilagigen Blech gefertigten Mantel (1), mit den folgenden Merkmalen:
- Zwischen dem Innenblech (8) und dem Außenblech (7) des Mantels (1) besteht ein durch Abstandshalter (11) definierter Luftringspalt (12);
- in dem Innenblech (8) oder in dem Außenblech (7) ist mindestens ein Entlüftungsloch (13) vorgesehen.

2. Schalldämpfer nach Anspruch 1,
**dadurch gekennzeichnet,**
**daß** genau ein Entlüftungsloch (13) vorgesehen ist.

3. Schalldämpfer nach Anspruch 1 oder Anspruch 2,
**dadurch gekennzeichnet,**
**daß** das mindestens eine Entlüftungsloch (13) in der oberen Hälfte des Innenblechs (8) bzw. des Außenblechs (7) angeordnet ist.

4. Schalldämpfer nach einem der Ansprüche 1 bis 3,
**dadurch gekennzeichnet,**
**daß** die Abstandshalter (11) in Form einer Oberflächenstruktur des Innenblechs (8) ausgeführt sind.

5. Schalldämpfer nach einem der Ansprüche 1 bis 3,
**dadurch gekennzeichnet,**
**daß** die Abstandshalter (11) in Form einer Oberflächenstruktur des Außenblechs (7) ausgeführt sind.

6. Schalldämpfer nach Anspruch 4 oder Anspruch 5,
**dadurch gekennzeichnet,**
**daß** die Oberflächenstruktur punktuelle Erhöhungen (9) des Innenblechs (8) bzw. des Außenblechs (7) umfaßt.

7. Schalldämpfer nach Anspruch 6,
**dadurch gekennzeichnet,**
**daß** die Höhe der Erhöhungen (9) zwischen dem 0,5-fachen und dem 2-fachen Wert der Dicke des betreffenden Blechs (7, 8) beträgt.

8. Schalldämpfer nach einem der Ansprüche 1 bis 7,
**dadurch gekennzeichnet,**
**daß** der Mantel (1) aus einem ebenen zweilagigen Blechzuschnitt gewickelt ist.
